# EUROPÄISCHE PATENTSCHRIFT

(11) **EP 0 005 475 B1**
(45) Veröffentlichungstag und Bekanntmachung des Hinweises auf die Patenterteilung: **22.07.1981**
(21) Anmeldenummer: 79101294.1
(22) Anmeldetag: 30.04.1979
(51) Int. Cl.: C07C 89/00, C07C 91/40

(54) **Verfahren zur Herstellung von 4,4'-Diaminobenzhydrol und seinen Substitutionsprodukten**
Process for the preparation of 4,4'-diaminobenzhydrol and its substitution products
Procédé de préparation du 4,4'-diaminobenzhydrol et de ses produits de substitution

(30) Priorität: 10.05.1978 DE 2820485
(43) Veröffentlichungstag der Anmeldung: 28.11.1979
(73) Patentinhaber: BAYER AG, 51368 Leverkusen (DE)
(72) Erfinder: Raue, Roderich, Dr., D-5090 Leverkusen 1 (DE)

## Beschreibung

Gegenstand der Erfindung ist ein Verfahren zur Herstellung von 4,4'-Diaminobenzhydrolen der allgemeinen Formel worin
A und B unabhängig voneinander für einen gegebenenfalls substituierten 1,4-Arylenrest und
R₁, R₂,
R₃ und R₄ unabhängig voneinander für Wasserstoff oder einen gegebenenfalls substituierten Alkyl-, Cycloalkyl-, Aralkyl- oder Arylrest stehen, oder
R₁ und R₂
bzw.
R₃ und R₄ gemeinsam mit dem benachbarten Stickstoffatom einen heterocyclischen Ring bilden, oder
   einer oder mehrere der Reste Rᵢ, R₂, R₃ und R₄ mit dem benachbarten Stickstoff und einem benachbarten Kohlenstoffatom des Restes A bzw. B einen heterocyclischen Ring bilden,

durch Reduktion von 4,4'-Benzophenonen der allgemeinen Formel in einem organischen Lösungsmittel mit Hilfe von Alkaliborhydrid in Gegenwart von einem Alkalimetallhydroxyd.

Die in den Formeln (I) und (11) genannten Alkylreste sind im allgemeinen solche mit 1 -6 C-Atomen.

Besonders geeignete Substituenten der Alkylreste sind beispielsweise Halogen, Hydroxy, C₁-C₄-Alkoxy oder Cyan.

Unter Aryl wird vorzugsweise Phenyl oder 1- oder 2-Naphthyl und unter Aralkyl Benzyl und β-Phenyl-C₁-C₄-Alkyl verstanden. Die Phenylringe können durch beispielsweise 1-4 Reste wie Halogen, Cₗ-C₄-Alkyl, Hydroxy, Cₗ-C₄-Alkoxy, Cₗ-C₄-Alkoxycarbonyl, Carboxyl, Amidocarbonyl, Cyan, Nitro, Amidosulfonyl, C₁ - C₃-Alkylcarbonylamino oder Benzoylamino substituiert sein.

Cycloalkyl steht insbesondere für Cyclopentyl und Cyclohexyl, die z. B. durch 1 -4 Reste, insbesondere Methyl, substituiert sein können.

Als Beispiele von heterocyclischen Ringen, welche durch R₁ und R₂ oder durch R₃ und R₄ mit dem benachbarten Stickstoffatom gebildet werden, seien der Piperidin-, N-Methylpiperazin- und der Morpholinring genannt. Als Beispiele von heterocyclischen Ringen, welche dadurch gebildet werden, daß R₁ und/oder R₂ an den aromatischen Rest A oder dadurch, daß R₃ und/oder R₄ an den aromatischen Rest B gebunden sind, seien Julolidin, Lilolidin, N-Methyltetrahydrochinolin und 1,2-Dimethylindolin genannt.

A und B stehen vorzugsweise für einen 1,4-Phenylen- oder 1,4-Naphthylen-Rest. Diese Reste können durch 1 -4 Substituenten wie C₁ - C₄-Alkyl, C₁-C₄-Alkoxy oder Halogen substituiert sein.

Unter Halogen wird insbesondere Fluor, Chlor und Brom verstanden.

Unter Alkaliborhydriden werden vorzugsweise Natrium-, Kalium- und Lithiumborhydrid verstanden.

Eine bevorzugte Verfahrensweise besteht darin, daß man Diaminobenzophenone der allgemeinen Formel in welcher
Rs, R₆,
R₇ und R₈ unabhängig voneinander für Wasserstoff oder einen Alkylrest mit 1 -4 Kohlenstoffatomen stehen, und
R₉ und Rᵢₒ unabhängig voneinander Wasserstoff, Methyl, Äthyl, Methoxy, Äthoxy, Chlor oder Brom bedeuten,

mit Natriumborhydrid in einem organischen Lösungsmittel und in Gegenwart von einem Metallhydroxid reduziert.

Das Verfahren ist ganz besonders geeignet zur Herstellung von Michlers Hydrol (4,4'-Tetramethyldiamino-benzhydrol) aus Michlers Keton (4,4'-Tetramethyldiamino-benzophenon).

Das bei dem erfindungsgemäßen Verfahren vorzugsweise verwendete Alkalimetallhydroxid ist Kaliumhydroxid.

Als Lösungsmittel eignen sich ein- und mehrwertige Alkohole sowie deren Äther, beispielsweise Methanol, Äthanol, Isopropanol, Methylglykol, Äthylglykol, Butylglykol, Äthylenglykoldimethyläther, Äthylenglykoldiäthyläther, Diäthylenglykoldimethyläther; geeignet sind außerdem als Lösungsmittel Dioxan, Tetrahydrofuran und Acetonitril.

Geeignete Ausgangsmaterialien der allgemeinen Formel (II) sind
4,4'-Diaminobenzophenon,
4,4'-Tetramethyldiaminobenzophenon,
4,4'-Tetraäthyldiaminobenzophenon,
4,4 -Tetramethyldiamino-2,2'-dimethoxybenzophenon,
4,4'-Tetramethyldiamino-2,2'-dimethylbenzophenon,
4,4'-Bisbenzylmethylaminobenzophenon,
4,4'-Bis-benzyläthylaminobenzophenon,
4,4'-Bisdibenzylaminobenzophenon,
4,4'-Bisphenylmethylaminobenzophenon,
4,4'-Bisphenyläthylaminobenzophenon,
4,4'-Bispiperidinobenzophenon,
4,4'-Bismorpholinobenzophenon,
4,4'-Bis-N-methylpiperazinobenzophenon,
Bis-(N-methyl-6-tetrahydrochinolyl)-keton.

Die Umsetzung kann bei einer Temperatur von 20-100°C durchgeführt werden. Der bevorzugte Temperaturbereich liegt bei 50 - 70° C.

Die durch Reduktion erhaltnen Lösungen der Diaminobenzhydrole in organischen Lösungsmitteln enthalten vorzugsweise 15-35% der Benzhydrole.

Es ist bereits bekannt, Diaminobenzhydrole, wie beispielsweise Michlers Hydrol, dadurch herzustellen, daß man das entsprechende Diaminodiarylmethan mit Bleidioxid oder Mangandioxid oxidiert. Gegenüber diesen Verfahren hat das erfindungsgemäße Verfahren den Vorteil, daß es wesentlich reinere Endprodukte liefert. Es ist weiterhin bekannt, Diaminobenzhydrole durch Reduktion der entsprechenden Ketone mit Hilfe von Zinkstaub und einem Alkalimetallhydroxid in einem niederen Alkohol herzustellen. Der Vorteil gegenüber diesem. Verfahren besteht darin, daß man keine schwermetallhaltigen Abwässer aufarbeiten muß, und daß keine schwermetallhaltigen Rückstände abzutrennen sind.

Aus der FR-A 2179 493 ist bekannt, o-Aminobenzophenon mit Kaliumborhydrid in Abwesenheit von Alkali zu o-Aminobenzhydrol zu reduzieren. Es zeigte sich, daß p,p'-Diaminobenzophenon nach diesem Verfahren nur mit geringer Ausbeute reduziert werden kann, während nach dem erfindungsgemäßen Verfahren in Gegenwart von Alkalihydroxid das Hydrol überraschenderweise in ausgezeichneter Ausbeute und Reinheit erhalten wird.

Die erfindungsgemäß herstellbaren Diaminobenihydrole eignen sich als Zwischenprodukte zur Herstellung von basischen und sauren Di- und Triaminotriphenylmethanfarbstoffen. Sie sind weiter geeignet als Zwischenprodukte zur Herstellung von Druckkopierfarbstoffen, wie Kristallviolettlacton, Leukauraminen und Sulfinaten der Diaminobenzhydrole.

### Beispiel 1

536g Michlers Keton (4,4'-Tetramethyldiaminobenzophenon) werden mit 10g KOH in 1500 ml Alkohol unter Erwärmen auf 50° C gelöst. Der Lösung setzt man 40 g Natriumborhydrid zu, erwärmt sie auf 70°C und läßt sie 3 Stunden bei dieser Temperatur rühren; dann setzt man weitere 40 g Natriumborhydrid zu, läßt wieder 3 Stunden bei 70° C rühren und gibt nochmals 20 g Natriumborhydrid zu. Nach 18stündigem Rühren bei 70°C verdünnt man das Reaktionsgemisch durch Zusatz von 21 Wasser auf ein Volumen von 3700 ml, läßt nochmals 4 Stunden rühren, saugt das abgeschiedene Michlers Hydrol (4,4'-Teₜramethyldiaminobenzhydrol) ab und wäscht es neutral. Nach dem Trocknen im Vakuum erhält man 506,2 g Michlers Hydrol. Schmelzpunkt 101 -103°C. An Stelle von Alkohol kann auch das gleiche Volumen Isopropanol verwendet werden.

### Beispiel 2

53,6 g Michlers Keton werden mit 150 ml Äthylenglykoldimethyläther auf 70° C erwärmt. Eine Lösung von 12 g Natriumborhydrid und 1 g KOH in 24 ml Wasser wird gleichmäßig innerhalb von 6 Stunden eingetropft. Nach 2stündigem Rühren bei 70° C zeigt sich im Dünnschichtchromatogramm nur noch eine Spur des Ausgangsmaterials. Man verdünnt mit 200 ml Wasser, läßt die Suspension über Nacht bei Raumtemperatur rühren, saugt Michlers Hydrol ab und wäscht es neutral.

Ausbeute: 52,6 g, Schmelzpunkt: 104-105°C.

Verwendet man anstelle von Äthylenglykoldimethyläther den Diäthylenglykoldimethyläther als Lösungsmittel und verfährt sonst in gleicher Weise, so erhält man Michlers Hydrol in einer Ausbeute von 51,9g mit dem Schmelzpunkt 104-105°C. In gleicher Weise lassen sich als Lösungsmittel Äthylenglykolmonomethyläther, Äthylenglykolmonoäthyläther, Äthylenglykolmonobutyläther, Dioxan, Tetrahydrofuran und Acetonitril verwenden. Gleich gute Ergebnisse erhält man auch mit den Additionsprodukten von Methanol, Äthanol und Diäthylenglykol an Caprolactam.

### Beispiel 3

42,4 g 4,4'-Diaminobenzophenon werden mit 150 ml Äthylenglykoldimethyläther auf 70°C erwärmt und eine Lösung von 12 g Natriumborhydrid und 1 g KOH in 24 ml Wasser innerhalb von 6 Stunden eingetropft. Man läßt das Reaktionsgemisch noch 18 Stunden bei 70° C nachrühren, dann zeigen sich im Dünnschichtchromatogramm nur noch Spuren des Ausgangsmaterials 4,4'-Diaminobenzophenon. Beim Verdünnen mit 200 ml Wasser bildet sich eine klare Lösung. Das 4,4'-Diaminobenzhydrol wird durch Zugabe von 500 ml gesättigter Kochsalzlösung ausgesalzen. Nach 3stündigem Rühren saugt man das Hydrol ab und trocknet es im Vakuum. Man erhält 37,5 g 4,4'-Diaminobenzhydrol. Schmelzpunkt nach Umkristallisieren aus Methanol: 113-114° C.

### Beispiel 4

32,4 g 4,4'-Bisdiäthylaminobenzophenon werden mit 100 ml Alkohol und 1 g KOH auf 50°C erwärmt. Man setzt nun 2 g Natriumborhydrid zu und erwärmt die Suspension weiter auf 70° C. Nach 3stündigem Rühren bei 70° C setzt man wieder 2 g Natriumborhydrid zu, erwärmt weitere 3 Stunden auf 70° C und setzt im Abstand von je 3 Stunden nochmals dreimal 2 g Natriumborhydrid zu. Dann läßt man das Reaktionsgemisch weitere 20 Stunden bei 70° C nachrühren, setzt 400 ml Wasser zu und läßt wiederum 4 Stunden bei Raumtemperatur rühren. Das ausgefallene Tetraäthyldiaminobenzhydrol wird abgesaugt und mit Wasser neutral gewaschen. Man erhält eine Ausbeute von 31,2 g. Der Schmelzpunkt beträgt nach Umkristallisieren aus Methylcyclohexan 74-75°C. Verwendet man anstelle des in diesem Beispiel eingesetzten 4,4'-Tetraäthyldiaminobenzophenons eine der nachfolgend aufgezählten Verbindungen und verfährt sonst in gleicher Weise, so erhält man die entsprechenden Diaminobenzhydrole in guter Ausbeute und Qualität:
4,4'-Tetrabutyldiaminobenzophenon,
4,4'-Tetramethyldiamino-2,2'-dichlorbenzophenon,
4,4'-Bis-N-benzylmethylaminobenzophenon,
4,4'-Bis-N-benzyläthylaminobenzophenon,
4,4'-Bis-N-dibenzytäminobenzophenon,
4,4'-Bis-N-phenylmethylaminobanzophenon,
4,4'-Bis-N-phenyläthylamino-benzophenon,
4,4'-Bispiperidinobenzophenon,
4,4'-Bismorpho)inobenzophenon,
4,4'-Bis-N-methylpiperazinobenzophenon,
Bis-(N-methyl-6-tetrahydrochinolyl)-keton.

## Patentansprüche

1. Verfahren zur Herstellung von 4,4'-Diaminobenzhydrol und seinen Substitutionsprodukten der allgemeinen Formel worin
A und B unabhängig voneinander für einen gegebenenfalls substituierten 1,4-Arylenrest und
R₁, R₂,
R₃ und R₄ unabhängig voneinander für Wasserstoff oder einen gegebenenfalls substituierten Alkyl-, Cycloalkyl-, Aralkyl- oder Arylrest stehen, oder
R₁ und R₂
bzw.
R₃ und R₄ gemeinsam mit dem benachbarten Stickstoffatom einen heterocyclischen Ring bilden, oder
einer oder mehrere der Reste R₁, R₂, R₃ und R₄ mit dem benachbarten Stickstoffatom und einem benachbarten Kohlenstoffatom des Restes A oder B einen heterocyclischen Ring bilden,
dadurch gekennzeichnet, daß 4,4'-Diaminobenzophenone der allgemeinen Formel in einem organischen Lösungsmittel mit Hilfe von Alkaliborhydrid in Gegenwart von einem Alkalirnetallhydroxid reduziert werden.

2. Verfahren gemäß Anspruch 1, dadurch gekennzeichnet, daß man Diaminobenzophenone der allgemeinen Formel in welcher
R₅, R₆,
R₇ und R₈ unabhängig voneinander für Wasserstoff oder einen Alkylrest mit 1 ―4 Kohlenstoffatomen stehen und
R₉ und R₁₀ unabhängig voneinander Wasserstoff, Methyl, Äthyl, Methoxy, Äthoxy, Chlor oder Brom bedeuten,
mit Natriumborhydrid in einem organischen Lösungsmittel und in Gegenwart von einem Metallhydroxid reduziert.

3. Verfahren gemäß Anspruch 1, dadurch gekennzeichnet, daß man 4,4'-Tetramethyldiaminobenzophenon oder 4,4'-Tetraäthyldiaminobenzophenon mit Natriumborhydrid in einem organischen Lösungsmittel und in Gegenwart von einem Metallhydroxid reduziert.

## Claims

1. Process for the preparation of 4,4'-diaminobenzhydrol and its substitution products of the general formula where in
A and B independently of one another represent an optionally substituted 1,4-arylene radical and
R₁, R₂,
R₃ and R₄ independently of one another represent hydrogen or an optionally substituted alkyl, cycloalkyl, aralkyl or aryl radical, or
R, and R₂,
and
R₃ and R₄ together with the adjacent nitrogen atom, form a heterocyclic ring, or one or more of the radicals Rᵢ, R₂, R₃ and R₄, with the adjacent nitrogen atom and an adjacent carbon atom of the radical A or B, form a heterocyclic ring,
characterised in that4,4'-diaminobenzophenones of the general formula are reduced in an organic solvent with the aid of an alkali metal borohydride in the presence of an alkali metal hydroxide.

2. Process according to Claim 1, characterised in that diaminobenzophenones of the general formula in which
R₅, R₆,
R₇ and R₈ independently of one another represent hydrogen or an alkyl radical with 1 -4 carbon atoms and
R₉ and Rᵢₒ independently of one another denote hydrogen, methyl, ethyl, methoxy, ehoxy, chlorine or bromine,
are reduced with sodium borohydride in an organic solvent and in the presence of a metal hydroxide.

3. Process according to Claim 1, characterised in that 4,4'-tetramethyldiaminobenzophenone or 4,4'-tetraethyldiaminobenzophenone is reduced with sodium borohydride in an organic solvent and in the presence of a metal hydroxide.

## Revendications

1. Procédé pour la préparation de 4,4'-diaminobenzhydrol et de ses produits de substitution de formule générale dans laquelle
A et B représentent indépendamment l'un de l'autre un reste 1,4-arylène éventuellement substitué et
R₁, R₂,
R₃ et R₄ représentent indépendamment l'un de l'autre l'hydrogène ou un reste alkyle, cycloalkyle, arylalkyle ou aryle éventuellement substitué, ou bien
Rᵢ et R₂
ou
R₃ et R₄ forment ensemble avec l'atome d'azote voisin un noyau hétérocyclique, ou bien un ou plusieurs des restes Rᵢ, R₂, R₃ et R₄ forment avec l'atome d'azote voisin et un atome de carbone voisin du reste A ou B un noyau hétérocyclique,
caractérisé en ce que l'on réduit des 4,4'-diaminobenzophénones de formule générale dans un solvant organique au moyen de borohydrure alcalin en présence d'un hydroxyde de métal alcalin.

2. Procédé selon la revendication 1, caractérisé en ce que l'on réduit des diaminobenzophénones de formule générale dans laquelle
R₅, R₆,
R₇ et R₈ représentent indépendamment l'un de l'autre l'hydrogène ou un reste alkyle en C₁―C₄, et
R₉ et R₁₀ représentent indépendamment l'un de l'autre l'hydrogène, un groupe méthyle, éthyle, méthoxy, éthoxy ou le chlore ou le brome,
par le borohydrure de sodium dans un solvant organique et en présence d'un hydroxyde de métal alcalin.

3. Procédé selon la revendication 1, caractérisé en ce que l'on réduit la 4,4'-tétraméthyldiaminoben- zophénone ou la 4,4'-tétraéthyldiaminobenzophénone par le borohydrure de sodium dans un solvant organique et en présence d'un hydroxyde de métal alcalin.
